# EUROPÄISCHE PATENTSCHRIFT

(11) **EP 2 747 900 B1**
(45) Veröffentlichungstag und Bekanntmachung des Hinweises auf die Patenterteilung: **29.07.2015**
(21) Anmeldenummer: 12746331.3
(22) Anmeldetag: 10.08.2012
(51) Int. Cl.: B05C 17/005

(54) **MISCHER UND ABGABEEINRICHTUNG**
MIXER AND DISPENSING DEVICE
MÉLANGEUR ET DISPOSITIF DE DISTRIBUTION

(30) Priorität: 24.08.2011 DE 102011111046
(43) Veröffentlichungstag der Anmeldung: 02.07.2014
(73) Patentinhaber: Kettenbach GmbH & CO. KG, 35713 Eschenburg (DE)
(72) Erfinder: BUBLEWITZ, Alexander, 35745 Herborn (DE); REBER, Jens-Peter, 58540 Meinerzhagen (DE)
(74) Vertreter: Keil & Schaafhausen Patent- und Rechtsanwälte
(86) Internationale Anmeldenummer: PCT/EP2012/065738
(87) Internationale Veröffentlichungsnummer: WO 2013/026721

(56) Entgegenhaltungen:
- WO-A1-2009/033832
- US-A1- 2011 198 370

## Beschreibung

Die Erfindung betrifft einen Mischer mit einem Ankopplungselement mit Einlassstutzen, einem relativ zu dem Ankopplungselement drehbaren Mischergehäuse, das eine Auslassöffnung und ein gegenüberliegendes Einlassende aufweist, in dem das Ankopplungselement aufgenommen ist, und einem in dem Mischergehäuse aufgenommenen Mischerelement, das eine Längsachse des Mischers definiert. Weiter betrifft die Erfindung eine Abgabeeinrichtung mit wenigstens zwei miteinander verbundenen Behältern sowie einem derartigen Mischer.

WO 2011/041917 offenbart die Merkmale des Oberbegriffs der Ansprüche 1 und 12.

Ein Mischer der eingangs genannten Art sowie eine entsprechende Abgabeeinrichtung sind bspw. aus der EP 0 733 022 B1 bekannt, wobei der Mischer mittels eines Bajonett-Verschlusses an der Kartusche verriegelt werden kann. Die Abdichtung zwischen dem Ankopplungselement des Mischers und dem Mischergehäuse erfolgt zwischen einer etwa zylindrischen Außenwand des Ankopplungselements und einer entsprechenden Innenwand des Mischergehäuses. Der aus der EP 0 733 022 B1 bekannte Mischer ist ein sogenannter statischer Mischer, d. h. ein Mischer bei welchem das Mischerelement nicht drehbar antreibbar ist. Eine ähnliche Abgabeeinrichtung ist auch aus der US 5,333,760 oder der EP 0 730 913 B1 bekannt.

Auch die EP 1 968 751 B1 beschreibt einen Mischer sowie eine Abgabeeinrichtung, wobei der Mischer lediglich aus einem Mischergehäuse und einem darin aufgenommenen Mischerelement besteht. Sowohl das Mischergehäuse als auch das Mischerelement übernehmen dabei Funktionen eines Ankopplungselements zur Verbindung mit einem Kartuschengehäuse.

In der EP 2 335 641 A1 werden eine Doppelkartusche und ein mit dieser verbindbarer statischer Mischer beschrieben. Die Verbindung zwischen dem Mischer und der Doppelkartusche erfolgt dabei über eine Bajonett-Verbindung, die auf einer Kappe vorgesehen ist, welche das Ankopplungselement und das Mischergehäuse umgreift und relativ zu diesen verdrehbar ist. Bei diesem Mischer ist das Ankopplungselement einstückig mit dem Mischerelement ausgestaltet, wobei diese wiederum drehbar in dem Mischergehäuse gelagert sind. Eine ähnliche Lösung mit einer Überwurfmutter ist aus der EP 1 440 737 A1 bekannt.

Bei bekannten Mischern und Abgabeeinrichtungen besteht die Gefahr, dass diese voneinander gelöst werden, wenn die in den Behältern aufgenommenen Komponenten mit zu großem Druck ausgebracht werden. Dies kann entweder bei der Verwendung hochviskoser oder pastöser Materialien geschehen oder bei zu hoch gewählter Ausbringgeschwindigkeit. Zudem kann es innerhalb des Mischers selbst bei einem zu hohen Ausbringdruck zu Undichtigkeiten, insbesondere zwischen dem Mischergehäuse und dem Ankopplungselement, kommen.

Statt einer Verbindung der Bauteile des Mischers mittels eines Rastmechanismus, der wie oben beschrieben anfällig gegen Undichtigkeiten ist, können die Bauteile auch miteinander verschweißt werden, bspw. mittels einer Ultraschallverschweißung. Dies ist jedoch teuer und daher für Mischer, die Einwegteile sind, ungünstig.

Die Verbindung zwischen dem Mischer und der Kartusche erfordert bspw. bei den Lösungen nach der EP 0 733 022 B1 oder der EP 2 335 641 A1 eine visuelle Kontrolle und ein exaktes Aufsetzen des Mischers in einer vorbestimmten Position. Dies wird teilweise als mühsam und unpraktisch empfunden. Zudem ist bei den Mischern nach dem Stand der Technik schon während der Montage des Mischers eine spezielle Ausrichtung des Ankopplungselements relativ zu dem Mischergehäuse erforderlich, da der Mischer sonst nicht auf die Kartusche aufgesetzt werden kann. Dies erfordert einen zusätzlichen kostenproduzierenden Montageschritt einschließlich der erforderlichen Qualitätskontrolle.

Aufgabe der vorliegenden Erfindung ist es daher, einen Mischer und eine Abgabeeinrichtung der eingangs genannten Art bereit zu stellen, die die oben genannten Nachteile bekannter Mischer vermeiden und insbesondere eine verbesserte Verbindung zwischen dem Mischer und der Kartusche sowie eine verbesserte Abdichtung des Mischers selbst erlauben.

Diese Aufgabe wird erfindungsgemäß mit einem Mischer mit dem Merkmal des Anspruchs 1 gelöst. Dabei ist das Einlassende des Mischergehäuses mit einem Außengewinde versehen. Dies ermöglicht es, den Mischer in eine bspw. hülsenartige Struktur einer Kartusche einzuschrauben, die mit einem Innengewinde versehen ist. Die Schraubverbindung mittels eines Gewindes ermöglicht die Aufnahme größerer Lasten im Vergleich zu anderen Verbindungsarten, bspw. einem nur punktuell wirkenden Bajonett-Verschluss. Die Gefahr, dass der Mischer von der Kartusche abplatzt, kann somit auch bei hohem Ausbringdruck minimiert werden. Ein besonderer Vorteil ergibt sich auch daraus, dass das Mischergehäuse selbst mit dem Außengewinde versehen ist, da der Kraftfluss bei hohem Ausbringdruck unmittelbar zwischen dem Mischergehäuse und der Kartusche erfolgt und damit kein zusätzliches Bauteil, wie bspw. aus dem Stand der Technik bekannte Überwurfmuttern oder -kappen, als potentielle Schwachstellen vorgesehen sind. Zudem ist bei einer Schraubverbindung, anders als bei einem Bajonett-Verschluss, weder eine exakte Ausrichtung des Mischers zu einer Kartusche oder dgl. noch zwischen dem Mischergehäuse und dem Ankopplungselement erforderlich.

In einigen Anwendungsfällen liegen die in dem Mischer zu vermischenden Komponenten in unterschiedlichen Volumenanteilen vor. Entsprechend können auch die Einlassstutzen des Mischers bzw. die Auslassstutzen der Kartusche unterschiedlich groß gestaltet sein. Um das korrekte Aufsetzen des Mischers auf die Kartusche zu erleichtern, wird es daher bevorzugt, wenn das Ankopplungselement eine sich parallel zu den Einlassstutzen erstreckende Positionierungszunge aufweist, die in der der Auslassöffnung abgewandten Richtung über die Einlassstutzen hervorsteht. Eine solche Positionierungszunge kann verhindern, dass der Mischer in falscher Ausrichtung zu der Kartusche auf dieser befestigt wird. Insbesondere lässt sich hierdurch auch verhindern, dass ein ungewollter Kontakt der Mischereinlassstutzen mit den Auslassstutzen bzw. -öffnungen der Kartusche erfolgt, was zu einem Vermischen der Komponenten bereits im Bereich der Kartusche führen kann, die dann aushärten und die Kartusche unbrauchbar machen. Alternativ kann auch an dem Mischer eine Öffnung vorgesehen sein, in welche eine Positionierungszunge oder dgl. der Kartusche eingreift.

In Weiterbildung dieses Erfindungsgedankens ist es vorgesehen, dass die Positionierungszunge sich in der der Auslassöffnung abgewandten Richtung verjüngt. Dies erleichtert das "Finden" der Positionierungszunge und einer entsprechenden Öffnungskontur. Gleichzeitig kann hierdurch eine Vorausrichtung des Ankopplungselements relativ zu der Kartusche erfolgen, so dass die Einlassstutzen und die Auslassstutzen sich in idealer Ausrichtung treffen.

Mit anderen Worten erfolgt das Befestigen eines erfindungsgemäßen Mischers auf einer Kartusche mit folgenden Schritten: Zuerst kommt die Positionierungszunge ab einen bestimmten Punkt in Berührungskontakt mit der entsprechenden Aufnahme an der Kartusche, wobei anfänglich Spiel zwischen der Positionierungszunge und der Aufnahme in der Kartusche besteht. Danach fungiert die Positionierungszunge wie eine Führungsschiene in einem, z.B. konisch auslaufenden, Kanal in der Kartusche. In der Folge wird hierdurch der Mischer durch das axiale Einschieben der Positionierungszunge automatisch in der Kartusche zentriert und ausgerichtet.

Um das Aufschrauben des Mischers auf eine Kartusche oder dgl. zu erleichtern, wird es bevorzugt, wenn das Gewinde ein mehrgängiges Gewinde ist, insbesondere ein dreiteiliges Gewinde. Hierdurch sind nicht nur drei Startpunkte für den Gewindeeingriff vorhanden, sondern es ist auch eine Verdrehung des Mischers zu der Kartusche um einen vergleichsweise kleinen Betrag, bspw. bei einem dreiteiligen Gewinde um nur 120°, ausreichend, um eine feste Verbindung zwischen dem Mischer und der Kartusche herzustellen. Dabei wird es besonders bevorzugt, wenn die Gewindegänge des Mischers und entsprechende Gewindegänge der Kartusche zurückversetzt sind, so dass der Mischer zunächst mit seinem Mischergehäuse in eine bspw. hülsenartige Aufnahme der Kartusche eingebracht werden kann und erst danach die beiden Gewinde ineinander greifen.

Vorzugsweise ist der Mischer derart ausgestaltet, dass das Ankopplungselement auf seiner der Auslassöffnung zugewandten Seite Dichtmittel aufweist. Wenn das Ankopplungselement in einem bspw. etwa topfartigen Einlassende des Mischergehäuses aufgenommen ist, wird die Dichtwirkung zwischen dem Ankopplungselement und dem Mischergehäuse durch Festziehen der Schraubverbindung des Mischers mit einer Kartusche verbessert. Zusätzlich wird die Dichtwirkung auch durch einen auf das Ankopplungselement wirkenden Ausbringdruck verbessert. Bei zunehmendem Druck dichtet das Ankopplungselement bei einer derartigen stirnseitigen Abdichtung folglich auch stärker gegenüber dem Mischergehäuse ab.

In Weiterbildung dieses Erfindungsgedankens ist es vorgesehen, dass das Ankopplungselement auf seiner der Auslassöffnung zugewandten Seite zwei ringförmige Vorsprünge aufweist, zwischen denen eine umlaufende Nut ausgebildet ist, in welcher ein ringartiger Vorsprung des Mischergehäuses dichtend eingreift. Mit anderen Worten ist zwischen dem Mischergehäuse und dem Ankopplungselement eine kreisringförmige Nut-Feder-Verbindung geschaffen, die zwar ein Verdrehen des Ankopplungselements relativ zu dem Mischergehäuse ermöglicht, gleichzeitig aber auch eine besonders gute Dichtwirkung erzielt. Alternativ kann diese axiale Dichtung auch umgekehrt aufgebaut sein, d.h. mit einer Nut im Mischergehäuse, in die ein ringartiger Vorsprung des Ankopplungselements eingreift.

Weiter kann auch eine zusätzliche Gewindeverbindung zwischen dem Ankopplungselement und dem Mischergehäuse ausgebildet sein, so dass das Ankopplungselement bei einer relativen Drehung des Mischergehäuses während der Befestigung des Mischers an einer Kartusche mit einem durch das zusätzliche Gewinde definierten Hub in das Mischergehäuse gezogen wird. Dies sorgt für eine definierte Dichtwirkung.

Die zuvor beschriebene axiale Abdichtung stellt eine bevorzugte Ausführungsform der Erfindung dar. Dennoch ist es alternativ möglich, statt der axialen Dichtung eine radiale Dichtung, bspw. mittels einer radialen Nut in dem Mischergehäuse und einem ringartigen Vorsprung in dem Ankopplungselement, vorzusehen.

Die Einlassstutzen des Ankopplungselements erstrecken sich zweckmäßiger Weise parallel zu der Längsachse des Mischers und bilden dabei Kanäle, welche vorzugsweise über jeweils wenigstens eine radiale Öffnung in eine durch das Mischergehäuse gebildeten Mischraum münden, in welchem das Mischerelement vorgesehen ist. Wenigstens einer der in den Mischraum mündenden Kanäle kann dabei auch mit einer Umlenkung versehen sein, bspw. indem ein Kanalabschnitt sich etwa bogenförmig um die Längsachse des Mischers erstreckt. Alternativ oder zusätzlich hierzu ist es auch möglich, dass wenigstens einer der Kanäle einen sich in Richtung der Längsachse des Mischers erstreckenden ersten Abschnitt, eine daran anschließende U-förmige Umlenkung und einen weiteren, parallel zu dem ersten Abschnitt verlaufenden Kanalabschnitt bildet, der dann in den Mischraum mündet. Dies kann das Vorauseilen einer der Komponenten verringern, so dass ein von Anfang an gutes Mischergebnis erzielt wird. Zusätzlich wird hierdurch auch die Gefahr einer Rückkontamination am Ende des Mischvorgangs verringert, d. h. in dem Mischraum aufgenommene Substanzen können nicht oder allenfalls nur schlecht in die Kartusche zurückfließen. Alternativ oder zusätzlich hierzu ist es auch möglich, den Querschnitt wenigstens einer der in den Mischraum mündenden Öffnungen durch einen Schott oder dgl. zu verringern.

Wenn das Ankopplungselement wenigstens einen radial nach außen vorstehenden Rastvorsprung aufweist, der in eine radiale Nut in dem Einlassende des Mischergehäuses eingreift, kann eine (Vor-)Montage des Mischers derart erfolgen, dass das Ankopplungselement und das Mischergehäuse bereits miteinander verbunden bereitgestellt werden, ohne dass die Gefahr besteht, dass das Ankopplungselement aus dem Mischergehäuse herausfällt. Die zum Zusammenbau des Mischers erforderlichen Schritte sind damit auf das Einsetzen des Mischerelements in das Mischergehäuse und das Verrasten des Ankopplungselements in dem Mischergehäuse reduziert.

Vorzugsweise ist das Ankopplungselement frei drehbar in dem Mischergehäuse gehalten. Dies ist erforderlich, um einerseits eine Ausrichtung der Einlassstutzen des Mischers zu den entsprechenden Auslassstutzen der Kartusche und andererseits auch das Festschrauben des Mischergehäuses an der Kartusche zu ermöglichen. Somit kann das Ankopplungselement in beliebiger (Dreh-)Stellung der Einlassstutzen zu dem Mischergehäuse angeordnet sein, ohne dass dies den Vorgang der Verbindung von Mischer und Kartusche beeinträchtigen würde.

Es hat sich als besonders vorteilhaft erwiesen, wenn das Ankopplungselement zudem zumindest um einen begrenzten Betrag in axialer Richtung parallel zu der Längsachse des Mischers verschiebbar in diesem gehalten ist. Dies kann bspw. dadurch erfolgen, dass die radiale Nut in dem Einlassende des Mischergehäuses in axialer Richtung geringfügig größer als der Rastvorsprung des Ankopplungselements ausgebildet ist. Die axiale Verschiebbarkeit des Ankopplungselements relativ zu dem Mischergehäuse kann bspw. weniger als 1 mm insbesondere zwischen 0,1 mm und 0,5 mm, betragen. Hierdurch können einerseits beim Aufschrauben des Mischers auf eine Kartusche geringfügige Toleranzen innerhalb des Mischers ausgeglichen werden. Andererseits ist es auch möglich, die Dichtwirkung zwischen dem Ankopplungselement und dem Mischergehäuse während des Aufschraubens zu verbessern, indem das Ankopplungselement fester in das Mischergehäuse gepresst wird.

Der erfindungsgemäße Mischer kann entweder als ein statischer Mischer, d. h. mit einem nicht angetriebenen Mischerelement, oder als ein dynamischer Mischer mit einem angetriebenen Mischerelement ausgestaltet sein. Bei dynamischen Mischern ist in dem Ankopplungselement eine Öffnung ausgebildet, durch welche sich das Mischerelement so erstrecken kann, dass es mit einer Antriebswelle verbindbar ist. Häufig ist dies eine Sechskantwelle, die in eine entsprechende Innensechskantkontur des Mischerelements eingreifen kann.

Unabhängig von den zuvor beschriebenen Merkmalen betrifft die Erfindung auch einen Mischer mit einem Ankopplungselement mit Einlassstutzen, einem relativ zu dem Ankopplungselement drehbaren Mischergehäuse, das eine Auslassöffnung und ein gegenüberliegendes Einlassende aufweist, in dem das Ankopplungselement aufgenommen ist, und einem in dem Mischergehäuse aufgenommenen Mischerelement, das eine Längsachse des Mischers definiert. Dabei ist das Ankopplungselement vorzugsweise mit einer Lagerbuchse versehen, in der das Mischerelement drehbar und abgedichtet gelagert ist. Auf diese Weise lässt sich die Dichtigkeit des dynamischen Mischers weiter verbessern. In einer besonders bevorzugten Ausgestaltung dieses Erfindungsgedankens ist die Lagerbuchse ein etwa zylindrisches Bauteil, welches nur mit einem Ende bzw. nur bereichsweise innerhalb des Ankopplungselements gehalten ist. Ein freies Ende der Lagerbuchsen kann dabei dichtend an dem Mischerelement anliegen, so dass auch geringfügige Winkelabweichungen zwischen der Ausrichtung der Längsachse des Mischerelements und der Längsachse der übrigen Mischerkomponenten ausgeglichen werden können.

Statt eines Außengewindes an dem Mischergehäuse kann für einen dynamischen Mischer auch ein Bajonettbefestigungsmittel an dem Mischergehäuse vorgesehen sein, das bspw. durch radial abstehende Bajonettlaschen gebildet wird.

Unabhängig von der Befestigungsart des Mischers an der Kartusche wird auch bei dynamischen Mischern die Ausrichtung des Ankopplungselements zu der Kartusche oder dgl. mittels einer Positionierungszunge, die in eine entsprechende Öffnungskontur eingreift, bevorzugt. Dabei kann die Positionierungszunge auch verhindern, dass eine falsche Ausrichtung der Einlassstutzen zu den Auslassstutzen auftritt.

Die Erfindung betrifft weiter eine Abgabeeinrichtung mit wenigstens zwei miteinander verbundenen Behältern, die einen gemeinsamen Auslassbereich mit Auslassstutzen für jeden der Behälter aufweisen, und mit einem lösbar mit dem Auslassbereich verbindbaren Mischer, der einen Ankopplungsabschnitt mit Einlassstutzen, die jeweils mit einem Auslassstutzen verbindbar sind, ein Mischergehäuse und ein in dem Mischergehäuse aufgenommenes Mischerelement aufweist. Der Auslassbereich der Behälter ist erfindungsgemäß mit einem Innengewindeabschnitt zur Verbindung mit einem Außengewindeabschnitt des Mischergehäuses ausgestattet. Vorzugsweise handelt es sich hierbei um ein mehrgängiges, insbesondere ein dreiteiliges, Gewinde. Die wenigstens zwei Behälter der Abgabeeinrichtung können zu einer Kartusche zusammengefasst sein, wobei die Behälter bspw. parallel nebeneinander oder ineinander geschachtelt vorgesehen sind.

Nach einer besonders bevorzugten Ausführungsform der erfindungsgemäßen Abgabeeinrichtung weist entweder der Auslassbereich der Behälter oder das Ankopplungselement des Mischers eine Positionierungszunge auf, die sich bspw. parallel zu den Ein- oder Auslassstutzen erstrecken kann. Weiter ist in dem Ankopplungselement des Mischers bzw. in dem Auslassbereich der Behälter eine Öffnungskontur zur Aufnahme der Positionierungszunge vorgesehen. Diese Öffnungskontur kann z. B. größer als die Positionierungszunge oder trichterförmig ausgestaltet sein, um das Einbringen der Positionierungszunge in die Öffnungskontur zu erleichtern.

Um ein falsches Aufstecken des Mischers auf die Behälter und einen ungewollten Kontakt der Mischereinlassstutzen mit den Auslassstutzen bzw. Öffnungen der Kartusche zu verhindern, steht die Positionierungszunge in der der Auslassöffnung abgewandten Richtung vorzugsweise derart über die Einlassstutzen des Mischers hervor, dass die Einlassstutzen und die Auslassstutzen erst dann miteinander in Eingriff kommen, wenn die Positionierungszunge zumindest bereichsweise in der Öffnungskontur aufgenommen ist. Auch die Gewindeabschnitte des Mischers und der Behälter greifen vorzugsweise erst dann ineinander ein, wenn die Positionierungszunge in der Öffnungskontur aufgenommen ist.

Vorzugsweise ist die Positionierungszunge trichterförmig in der Öffnung gleitend geführt, wenn die Auslassstutzen mit den Einlassstutzen dichtend ineinander geschoben werden. Mit anderen Worten ist die Positionierungszunge während der Montage des Mischers auf den Behältern der Kartusche in Kontakt mit der Öffnung und richtet sowohl die Ein- und Auslassstutzen zueinander als auch die Gewinde zueinander aus. Dies ist insbesondere bei einem in der Praxis häufig auftretenden Mischerwechsel an einer in einem Ausbringgerät eingelegten Kartusche relevant, da die Ein- und Auslassstutzen hierbei für einen Benutzer in der Regel verdeckt sind, so dass es wichtig ist, dass sich die Stutzen und Gewinde von alleine ausrichten.

In Weiterbildung des Erfindungsgedankens ist es vorgesehen, dass die Positionierungszunge und die Öffnungskontur derart gestaltet sind, dass die Positionierungszunge nur in exakt einer Stellung in die Öffnungskontur eingebracht werden kann. Dies kann bspw. dadurch erfolgen, dass die Positionierungszunge und die entsprechende Öffnungskontur gekrümmt, bspw. konvex, ausgestaltet oder bspw. unsymmetrisch ausgebildet sind.

Nach einer weiteren Ausführungsform der Erfindung ist der Auslassbereich der Behälter mit einer Platte versehen, in der die Auslassstutzen bündig abschließen und in der eine Öffnungskontur zur Aufnahme der Positionierungszunge vorgesehen ist. Dabei schließt an die Platte ein ringförmiger Kragen an, in dem der Innengewindeabschnitt ausgebildet ist. Dies ermöglicht eine besonders gute Kraftübertragung zwischen dem Mischer und den Behältern.

Vorzugsweise sind in der Platte Rippen ausgebildet, die bspw. zwischen den Auslassstutzen angeordnet sein können. Die Rippen stehen gegenüber der Platte in Richtung des Mischers vor und verhindern so zusätzlich, dass der Mischer falsch aufgesetzt wird. Darüber hinaus kann eine solche Querverrippung zwischen und/oder unterhalb der Auslass-Kanäle der Kartusche eine unerwünschte Verschleppung bspw. der Katalysator-Paste oder der Base-Paste eines Zweikomponentengemisches zum jeweils anderen Kanal vermeiden. Verschmutzungen des Kartuschenkragen-Bodens mit Katalysator- oder Base-Abformmasse, z.B. beim Herausziehen des Mischers zum Mischerwechsel - aus einer Kartusche werden bis zu 10 oder mehr Abformungen, d.h. Austragsvorgänge mit jeweils neuem Mischer, vorgenommen - sind üblicherweise im Alltagsbetrieb nicht zu vermeiden. Die Querrippen fangen jedoch die herabfließende Masse im Bereich zwischen den Rippen auf und verhindern somit eine schnelle Verschleppung zum jeweils anderen Auslasskanal. Verschlepptes Material könnte zu einer Kontamination der jeweils einen Komponente mit der anderen Komponente, d.h. zu vorzeitigem Aushärten, Verstopfung der Kanäle oder Instabilität des abgefüllten Materials führen.

Die Querverrippung hat also neben der Aufgabe, ein falsches Einsetzen der Positionierungszunge bzw. der Kanäle zu verhindern, die weitere wichtige zweite Funktion der Verhinderung der Verschleppung und Kontamination der beiden Pasten zum jeweils anderen Kanal.

Weiter betrifft die Erfindung eine Abgabeeinrichtung mit wenigstens zwei miteinander verbundenen Behältern, die einen gemeinsamen Auslassbereich mit Auslassstutzen für jeden der Behälter aufweisen, und einem lösbar mit dem Auslassbereich verbindbaren Verschlusselement. Der Auslassbereich der Behälter weist dabei einen Innengewindeabschnitt und das Verschlusselement Rastmittel auf, die lösbar an dem Innengewinde befestigbar sind. Vorzugsweise weisen die Behälter Auslassstutzen und das Verschlusselement in diese einsetzbare Stopfen auf, wobei die Stopfen über ein Torsionselement mit den Rastmitteln verbunden sind. Mit anderen Worten kann das Verschlusselement ein einstückiges Bauteil sein, das auf die Kartusche aufgerastet und durch Verdrehen abgehoben werden kann.

Die Erfindung wird nachfolgend anhand eines Ausführungsbeispiels und unter Bezugnahme auf die Zeichnung näher erläutert.

Es zeigen schematisch:
- Figur 1: in Schnittansicht eine erfindungsgemäße Abgabeeinrichtung,
- Figur 2: die Abgabeeinrichtung nach Figur 1 vor dem Aufsetzen des Mischers,
- Figur 3: in vergrößerter Ansicht die Abgabeeinrichtung nach Figur 1 während des Aufsetzen des Mischers,
- Figur 4: in Perspektivansicht einen erfindungsgemäßen Mischer,
- Figur 5: in Schnittansicht den Mischer nach Figur 4,
- Figur 6: in Explosionsansicht die Komponenten des Mischers nach Figur 4,
- Figur 7: in Perspektivansicht die Rückseite des Ankopplungselements des Mischers nach Figur 4,
- Figur 8: in Perspektivansicht die Vorderseite des Ankopplungselements des Mischers nach Figur 4,
- Figur 9: in Schnittansicht das Ankopplungselement des Mischers nach Figur 4,
- Figur 10: in Perspektivansicht eine erfindungsgemäße Kartusche mit einem Verschlusselement,
- Figur 11: in Perspektivansicht das Verschlusselement nach Figur 10,
- Figur 12: in Perspektivansicht ein Detail einer weiteren Ausführungsform einer Abgabeeinrichtung,
- Figur 13: in Perspektivansicht eine weitere Ausführungsform eines Mischers, und
- Figur 14: in Schnittansicht den Mischer nach Figur 13 in einem Kartuschensystem.

Die in den Figuren 1 bis 3 dargestellte Abgabeeinrichtung 1 besteht aus einer Doppelkartusche 2 sowie einem Mischer 3, der lösbar mit der Doppelkartusche 2 verbindbar ist. Die Doppelkartusche 2 wird in der dargestellten Ausführungsform durch zwei einstückig miteinander verbundene Behälter 4a, 4b gebildet, die einen unterschiedlichen Querschnitt aufweisen, um unterschiedliche Volumina zweier verschiedener Komponenten, insbesondere einer Basismasse und einer Katalysatormasse zur Herstellung eines Dentalprodukts, aufzunehmen. Die beiden Behälter, 4a, 4b sind an ihrem dem Mischer 3 abgewandten Ende durch Ausbringkolben 5a, 5b verschlossen, welche innerhalb der Doppelkartusche 2 vorgeschoben werden können, um die in den Behältern 4a, 4b aufgenommenen Komponenten durch den Mischer 3 auszutragen. Bei der Ausführungsform nach Figur 1 handelt es sich um eine sogenannte direkt befüllte Kartusche, bei welcher die Komponenten unmittelbar in den Behältern 4a, 4b aufgenommen sind. Alternativ hierzu ist es auch möglich, die Komponenten in Schlauchbeuteln aufzunehmen, welche wiederum in die Behälter eingebracht sind.

Jeder der beiden Behälter 4a, 4b weist einen Auslassstutzen 6a bzw. 6b auf, wobei die Auslassstutzen einen gemeinsamen Auslassbereich der Doppelkartusche 2 bilden. Hierzu sind die beiden Auslassstutzen 6a, 6b mit einer Platte 7 versehen, welche sich senkrecht zu den Auslassstutzen 6a, 6b erstreckt, so dass die Auslassstutzen 6a, 6b bündig in die Platte 7 münden. In Richtung des Mischers 3 ragt von der Platte 7 ein umlaufender Kragen 8 weg, der mit einem Innengewinde 9 versehen ist. Weiter ist in der Platte 7 eine bogenförmige Öffnung 10 ausgebildet. Zwischen den beiden Behältern 4a, 4b der Doppelkartusche 2 verläuft ein Kanal zur Aufnahme einer Antriebswelle (nicht gezeigt), welcher ebenfalls bündig in eine zentrale Öffnung 7a in der Platte 7 mündet. Abweichend von der dargestellten Ausführungsform können die Öffnungen 7a und 10 auch als eine gemeinsame Öffnung ausgebildet sein.

Wie aus der Darstellung der Figur 6 ersichtlich ist, besteht der Mischer 3 aus einem Mischergehäuse 11, welches in seinem Inneren einen Mischraum bildet, einem in dem Mischergehäuse aufgenommenen Mischerelement 12 sowie einem Ankopplungselement 13 (Deckel), welches mit dem Mischergehäuse verbindbar ist. Das Mischergehäuse 11 ist an seinem der Doppelkartusche 2 abgewandten Ende mit einer Auslassöffnung 14 versehen, die gegenüber dem den Mischraum bildenden zylindrischen Abschnitt des Mischergehäuses 11 verjüngt ist. Das der Auslassöffnung 14 gegenüberliegende Einlassende des Mischergehäuses 11 ist topfartig aufgeweitet, um das Ankopplungselement 13 aufzunehmen. Das Ankopplungselement 13 kann dabei in dem Mischergehäuse 11 verrastet sein, indem in dem Mischergehäuse 11 eine umlaufende Nut 15 ausgebildet ist, in welche ein ringförmiger Rastvorsprung 16 auf der Außenseite des Ankopplungselements 13 einrasten kann. Das Ankopplungselement 13 ist damit frei drehbar in dem Mischergehäuse 11 aufgenommen. Abhängig von der Größe der Nut 15 und des Rastvorsprungs 16 in axialer Richtung kann sich das Ankopplungselement 13 jedoch geringfügig, bspw. weniger als etwa 1 mm, in axialer Richtung relativ zu dem Mischergehäuse 11 bewegen.

Der in den Figuren dargestellte Mischer 3 ist ein dynamischer Mischer, bei welchem das Mischerelement 12 über die (nicht gezeigte) Antriebswelle antreibbar ist. Hierzu erstreckt sich das Mischerelement 12 durch eine zentrale Öffnung in dem Ankopplungselement 13 hindurch und kann in die zentrale Öffnung 7a in der Platte 7 des Auslassendes der Doppelkartusche 2 eingreifen. Das Mischerelement 12 trägt mehrere Mischflügel, mit denen die aus der Doppelkartusche 2 ausgebrachten Komponenten in dem Mischraum miteinander vermischt werden können, bevor diese aus der Auslassöffnung 14 austreten.

Das Mischergehäuse ist mit einem Außengewinde 17 versehen, welches außen an dem topfartig vergrößerten Einlassende des Mischergehäuses 11 vorgesehen ist. Das Außengewinde 17 und das Innengewinde 9 sind zur Verbindung des Mischers 3 mit der Doppelkartusche 2 aufeinander abgestimmt. In der dargestellten Ausführungsform handelt es sich bei den Gewinden um ein dreiteiliges Gewinde mit drei Gewindeabschnitten. Hierdurch ist es möglich, an drei jeweils um 120° zueinander versetzten Punkten die Gewinde 9 bzw. 17 miteinander in Eingriff zu bringen. Darüber hinaus ist nur eine geringe Drehung des Mischers 3 relativ zu der Doppelkartusche 2 erforderlich, um den Mischer auf die Doppelkartusche aufzuschrauben. Die Gewindeverbindung kann derart gestaltet sein, dass eine definierte Einrastposition bei vollständigem Festschrauben des Mischers 3 auf der Doppelkartusche 2 fühlbar und/oder hörbar angezeigt wird. Dies kann bspw. dadurch erfolgen, dass die Dicke der Gewindesegmente (spiralförmige Gewinderippen) am Ende des Einschraubweges geringfügig ansteigt und danach abfällt, so dass ein kleiner Widerstand überwunden werden muss, um die Gewinde vollständig festzuschrauben bzw. zu lösen.

Weiter sind auf der Außenseite des Mischergehäuses 11 Flügel 18 vorgesehen, die das manuelle Aufschrauben des Mischers 3 erleichtern. Die Flügel 18 erstrecken sich dabei zwischen einem Bund 19, der den zylindrischen Teil des Mischergehäuses 11 umgibt, und dem topfartig erweiterten Einlassende des Mischergehäuses. Der Bund 19 bringt den Vorteil mit sich, dass die Flügel 18 zu keinem unregelmäßigem Schwindungsverzug im zylindrischen Teil des Mischergehäuses 11 führen können. Dies wiederum gewährleistet, dass die Mischflügel des Mischerelements 12 mit sehr engen Toleranzen an der durch das Mischergehäuse 11 gebildeten zylindrischen Innenwand des Mischraums abgestreift werden können. Dies ist für eine homogene Mischung von Vorteil. Alternativ oder zusätzlich zu den Flügeln 18 können auch andere Mittel vorgesehen sein, die das manuelle Aufschrauben des Mischers 3 erleichtern, bspw. eine (mehr-)eckige Ausgestaltung von Bereichen des Mischergehäuses 11.

Die Ausgestaltung des Ankopplungselements 13 ist aus den Figuren 7 bis 9 ersichtlich, wobei Figur 7 die der Doppelkartusche 2 zugewandte Rückseite und Figur 8 die gegenüberliegende Vorderseite des Ankopplungselements 13 zeigen. In dem Ankopplungselement sind zwei Einlassstutzen 20a, 20b ausgebildet, die in Richtung zu der Doppelkartusche 2 aus einer rückseitigen Wand des Ankopplungselements 13 hervorstehen. Wie aus Figur 1 ersichtlich, ist die Größe der Einlassstutzen 20a, 20b so gewählt, dass diese in die Auslassstutzen 6a bzw. 6b der Doppelkartusche 2 eingesteckt werden können. Die Einlassstutzen 20a, 20b bilden Kanäle, welche sich parallel zu der Längsachse des Mischers, d.h. parallel zu der Rotationsachse des Mischerelements 12, erstrecken. Über Öffnungen 21 a, 21 b münden die Kanäle radial in einen Bereich, der den Mischraum des Mischergehäuses 11 bildet. Die Öffnung 21 a für die volumenmäßig größere Komponente ist durch ein Schott 22 in ihrem Öffnungsquerschnitt reduziert, wodurch ein Voreilen dieser Komponente verhindert werden kann.

Weiter ist an dem Ankopplungselement 13 eine Positionierungszunge 23 ausgebildet, welche sich ebenfalls von der Rückseite des Ankopplungselements 13 in Richtung zu der Doppelkartusche 2 erstreckt. Die Positionierungszunge 23 ist in der dargestellten Ausstellungsform konvex gewölbt und an die Kontur der Öffnung 10 in der Platte 7 der Doppelkartusche 2 angepasst. Wie aus den Figuren ersichtlich ist, ragt die Positionierungszunge 23 in Richtung zu der Doppelkartusche 2 über die Einlassstutzen 20a, 20b hinaus. Mit anderen Worten wird beim Aufsetzen des Mischers 3 auf die Doppelkartusche 2 zunächst die Positionierungszunge 23 mit der Platte 7 in Kontakt gebracht, bis die Positionierungszunge 23 in die Öffnung 10 eingreift. Hierdurch werden die Einlassstutzen 20a, 20b des Mischers 3 passend zu den in die Platte 7 mündenden Öffnungen der Auslassstutzen 6a bzw. 6b ausgerichtet. Gleichzeitig kann das aus dem Ankopplungselement 13 hervorstehende Ende des Mischerelements 12 in die zentrale Öffnung der Platte 7 eingreifen. Zum leichteren Finden der Öffnung 10 ist die Positionierungszunge 23 an ihrem freien Ende verjüngend abgeschrägt bzw. abgerundet. Alternativ oder zusätzlich kann die Öffnung 10 größer als die Positionierungszunge 23 und/oder sich verjüngend ausgestaltet sein.

Zur Abdichtung des Mischerelements 12 in dem Ankopplungselement 13 ist eine Lagerbuchse 24 in dem Ankopplungselement 13 vorgesehen, in welcher das Mischerelement 12 drehbar gelagert ist. Die Lagerbuchse 24 weist dabei ein in Richtung zu der Auslassöffnung 14 des Mischers 3 gerichtetes freies Ende auf, während das gegenüberliegende Ende der Lagerbuchse 24 in der Rückwand des Ankopplungselements 13 endet. Das freie Ende der Lagerbuchse 24 kann damit dichtend an dem Mischerelement 12 anliegen.

An dem der Auslassöffnung 14 des Mischers 3 zugwandten stirnseitigen Ende des Ankopplungselements 13 sind zwei umlaufende, ringförmige Vorsprunge 25a, 25b konzentrisch zueinander vorgesehen, so dass zwischen diesen eine umlaufende Nut 25c ausgebildet wird. Entsprechend ist in dem sich topfartig erweiternden Einlassende des Mischergehäuses 11 ein ringförmig umlaufender Vorsprung 26 ausgebildet, der in die Nut 25c eingreifen kann. In dem noch nicht mit der Doppelkartusche 2 verschraubten Zustand des Mischers 3 kann ein geringfügiges Spiel zwischen dem freien Ende des ringförmigen Vorsprungs 26 und dem Nutgrund der Nut 25c vorhanden sein, so dass das Ankopplungselement 13 leichtgängig innerhalb des Mischergehäuses 11 drehbar ist. Wenn der Mischer 3 auf das Auslassende der Doppelkartusche 2 aufgesetzt und dort festgeschraubt wird, kommt die rückseitige Wand des Ankopplungselements 13 zur Anlage an die Platte 7 der Doppelkartusche 2. Hierdurch wird das Ankopplungselement 13 relativ zu dem Mischergehäuse 11 geringfügig in axialer Richtung zu der Auslassöffnung 14 des Mischers 3 hin verschoben, so dass das freie Ende des ringförmigen Vorsprungs 26 dichtend an dem Nutgrund der zwischen den Vorsprüngen 25a und 25b gebildeten Nut 25c aufliegt. Auch bei sich erhöhendem Ausbringdruck, bspw. durch schnellen Vorschub der Ausbringkolben 5a bzw. 5b, wird das Ankopplungselement 13 in Richtung zu der Auslassöffnung 14 gedrückt, so dass die Dichtung zwischen dem ringförmigen Vorsprung 26 und dem Nutgrund stärker abdichtet.

Vorzugsweise sind der Kragen 8 der Doppelkartusche 2 sowie der Einlassbereich des Mischers 3 so gestaltet, dass die jeweiligen Gewinde 9, 17 geringfügig zurückversetzt sind, so dass der Mischer 3 zunächst in den Kragen 8 eingesetzt werden kann, ohne dass die Gewinde ineinander greifen. In dieser Position kann der Mischer 3 durch Drehen relativ zu der Doppelkartusche 2 so ausgerichtet werden, bis die Positionierungszunge 23 die Öffnung 10 trifft. Erst danach greifen die Gewinde ineinander und die Einlassstutzen werden in die Auslassstutzen geführt. Mit anderen Worten kann der Mischer 3 nur in einer einzigen Position vollständig auf die Doppelkartusche 2 aufgesetzt werden. Es ist daher nicht möglich, dass vorab eine Kreuzkontamination der Mischereinlassstutzen mit den Kartuschenauslassstutzen erfolgt.

Zudem ist ein rein taktiles, intuitives Positionieren des Mischers durch Drehbewegung des Mischers in dem Kragen möglich. Eine visuelle Kontrolle oder ein exaktes Aufsetzen des Mischers kann entfallen. Ein weiterer Vorteil des erfindungsgemäßen Mischers liegt darin, dass keine spezielle Ausrichtung des Ankopplungselements relativ zu dem Mischergehäuse oder zu der Doppelkartusche erforderlich ist. Es kann somit ein zusätzlicher kostenproduzierender Montageschritt einschließlich der erforderlichen Qualitätskontrolle entfallen.

Alternativ zu der in den Figuren dargestellten Positionierung des Mischers 3 relativ zu der Doppelkartusche 2 mittels der Positionierungszunge kann der Einlassstutzen des Mischers mit dem größeren Durchmesser (z.B. Basiskomponente) länger ausgebildet sein als der andere Einlassstutzen mit dem kleineren Durchmesser (z.B. Katalysatorkomponente). Auch auf diese Weise kann eine Positionierung und Ausrichtung erfolgen, da der größere Einlassstutzen in keine andere Öffnung innerhalb der Platte 7 eingesteckt werden kann als die Öffnung des entsprechenden Auslassstutzens. Eine Positionierungszunge kann somit entfallen.

Unabhängig von den zuvor beschriebenen Merkmalen des Mischers und/oder der Kartusche betrifft die Erfindung auch ein in den Figuren 10 und 11 gezeigtes einstückiges Verschlusselement 27, welches statt des Mischers 3 auf die Doppelkartusche 2 aufgesetzt werden kann. Zum Verschließen der Doppelkartusche 2 sind zwei Stopfen 28a, 28b vorgesehen, die abdichtend in die Auslassstutzen 6a bzw. 6b eingesteckt werden können. Die Stopfen 28a, 28b sind über einen Steg 29, der als eine Torsionsfeder wirkt, mit einer Hülse 30 verbunden, die in den Kragen 8 des Auslassendes der Doppelkartusche 2 eingesetzt werden kann. Ein erweiterter Rand der Hülse 30, der mit einer Rändelung 31 versehen ist, liegt auf der Stirnseite des Kragens 8 auf, wenn das Verschlusselement 27 abdichtend auf die Doppelkartusche 2 aufgesetzt ist.

Das Verschlusselement 27 kann in dem Kragen 8 mittels Rasthaken 32 gesichert werden, die die Gewindesegmente des Innengewindes 9 hintergreifen und damit das Verschlusselement 27 auf der Doppelkartusche verrasten. Zum Lösen des Verschlusselements 27 kann die Hülse 30 mit der Rändelung 31 geringfügig verdreht werden, wobei sich der Steg 29 verwindet, da die Stopfen 28a, 28b zunächst weiter in den Auslassstutzen 6a bzw. 6b stecken. Diese Verwindung des als Torsionselement wirkenden Stegs 29 ermöglicht es, dass die Rasthaken 32 außer Eingriff mit den Gewindesegmenten des Innengewindes 9 gebracht werden, so dass das Verschlusselement 27 von der Doppelkartusche 2 abgenommen werden kann.

Eine bevorzugte Ausführungsform der Gestaltung der Abgabeeinrichtung ist in Figur 12 gezeigt. Dabei sind zwischen bzw. unter den Auslassstutzen 6a, 6b an der Platte 7 Rippen 33 ausgebildet, die gegenüber der Platte 7 hervorstehen. Dies verhindert einerseits ein falsches Aufsetzen eines Mischers, so dass die Positionierungszunge 23 leichter in die Öffnung 10 findet und kann andererseits ein Verschleppen von Material verhindern. So lässt sich bei einem Mischerwechsel ein Materialaustritt aus den Ein- und/oder Auslassstutzen selten ganz vermeiden.

Ein Kontakt der beiden in der Kartusche getrennt aufbewahrten Materialkomponenten ist jedoch vor dem bestimmungsgemäßen Vermischen in dem Mischer zu vermeiden, das die Materialkomponenten sonst miteinander reagieren würden. Die Querrippen 33 fangen solche Materialkomponenten im Bereich zwischen den Rippen auf und verhindern somit eine schnelle Verschleppung zum jeweils anderen Auslasskanal.

Der in den Figuren 13 und 14 dargestellte Mischer weist am Ankopplungselement 13 ringförmige stirnseitige Dichtflächen 34 auf, die um die Einlasskanäle 20a, 20b herum vorgesehen sind und auf denen der jeweilige Auslassstutzen 6a, 6b der Kartusche zu liegen kommen. Diese Dichtflächen bewirken eine zu der radialen Dichtfläche am Außenumfang der Stutzen zusätzliche stirnseitige Dichtwirkung.

Abweichend von der Darstellung in den Figuren 5 und 14 kann es für eine bessere Mischhomogenität vorteilhaft sein, am oberen (auslassseitigen) Ende des Mischerelemts 12 in Richtung des Mischerauslasses, wo sich in den Figuren 5 und 14 ein spitzer Kegel befindet, ein weiteres Mischblatt oder Mischelement einzubauen, was der Kontur der sich verjüngenden Mischerhülse folgt und in die Mündung des Mischers hineinragt.

**Bezugszeichen:**

| | | | |
|---|---|---|---|
| 1 | Abgabeeinrichtung | 18 | Flügel |
| 2 | Doppelkartusche | 19 | Bund |
| 3 | Mischer | 20a, b | Einlassstutzen |
| 4a, b | Behälter | 21 a, b | Öffnung |
| 5a, b | Ausbringkolben | 22 | Schott |
| 6a, b | Auslassstutzen | 23 | Positionierungszunge |
| 7 | Platte | 24 | Lagerbuchse |
| 7a | Öffnung | 25a, b | Vorsprung |
| 8 | Kragen | 25c | Nut |
| 9 | Innengewinde | 26 | Vorsprung |
| 10 | Öffnung | 27 | Verschlusselement |
| 11 | Mischergehäuse | 28a, b | Stopfen |
| 12 | Mischerelement | 29 | Steg |
| 13 | Ankopplungselement | 30 | Hülse |
| 14 | Auslassöffnung | 31 | Rändelung |
| 15 | Nut | 32 | Rasthaken |
| 16 | Rastvorsprung | 33 | Rippe |
| 17 | Außengewinde | 34 | stirnseitige Dichtflächen |

## Patentansprüche

1. Mischer mit einem Ankopplungelement (13) mit Einlassstutzen (20a, 20b), einem relativ zu dem Ankopplungselement (13) drehbaren Mischergehäuse (11), das eine Auslassöffnung (14) und ein gegenüberliegendes Einlassende aufweist, in dem das Ankopplungselement (13) aufgenommen ist, und einem in dem Mischergehäuse (11) aufgenommenen Mischerelement (12), das eine Längsachse des Mischers definiert, wobei das Einlassende des Mischergehäuses (11) ein Außengewinde (17) zur Verbindung mit einer Kartusche aufweist, **dadurch gekennzeichnet, dass** das Ankopplungselement (13) eine sich parallel zu den Einlassstutzen (20a, 20b) erstreckende Positionierungszunge (23) aufweist, die in der der Auslassöffnung (14) abgewandten Richtung über die Einlassstutzen (20a, 20b) hervorsteht.

2. Mischer nach Anspruch 1, **dadurch gekennzeichnet, dass** das Ankopplungselement (13) auf seiner der Auslassöffnung (14) zugewandten Seite Dichtmittel (25a, 25b, 25c) aufweist.

3. Mischer nach Anspruch 1 oder 2, **dadurch gekennzeichnet, dass** das Ankopplungselement (13) auf seiner der Auslassöffnung (14) zugewandten Seite zwei ringförmige Vorsprünge (25a, 25b) aufweist, zwischen denen eine umlaufende Nut (25c) ausgebildet ist, in welche ein ringartiger Vorsprung (26) des Mischergehäuses (11) dichtend eingreift.

4. Mischer nach einem der vorhergehenden Ansprüche, **dadurch gekennzeichnet, dass** die Einlassstutzen (20a, 20b) des Ankopplungselements (13) sich parallel zu der Längsachse des Mischers (3) erstreckende Kanäle bilden, die über jeweils wenigstens eine radiale Öffnung (21 a, 21 b) in einen durch das Mischergehäuse (11) gebildeten Mischraum münden.

5. Mischer nach Anspruch 4, **dadurch gekennzeichnet, dass** der Querschnitt wenigstens einer der in den Mischraum mündenden Öffnungen (21 a) durch ein Schott (22) verringert ist.

6. Mischer nach einem der vorhergehenden Ansprüche, **dadurch gekennzeichnet, dass** die Positionierungszunge (23) sich in der der Auslassöffnung (14) abgewandten Richtung verjüngt.

7. Mischer nach einem der vorhergehenden Ansprüche, **dadurch gekennzeichnet, dass** das Ankopplungselement (13) wenigstens einen radial nach außen vorstehenden Rastvorsprung (16) aufweist, der in eine radiale Nut (15) in dem Einlassende des Mischergehäuses (11) eingreift.

8. Mischer nach einem der vorhergehenden Ansprüche, **dadurch gekennzeichnet, dass** das Ankopplungselement (13) frei drehbar und ggf. um einen begrenzten Betrag in axialer Richtung parallel zu der Längsachse des Mischers (3) verschiebbar in dem Mischergehäuse (11) gehalten ist.

9. Mischer, nach einem der vorhergehenden Ansprüche, **dadurch gekennzeichnet, dass** das Ankopplungelement (13) eine Lagerbuchse (24) aufweist, in der das Mischerelement (12) drehbar und abgedichtet gelagert ist.

10. Mischer nach Anspruch 9, **dadurch gekennzeichnet, dass** an dem Mischergehäuse (11) Bajonettbefestigungsmittel, insbesondere radial abstehende Bajonettlaschen, vorgesehen sind.

11. Mischer nach Anspruch 9 oder 10, **dadurch gekennzeichnet, dass** das Ankopplungselement (13) eine sich parallel zu den Einlassstutzen (20a, 20b) erstreckende Positionierungszunge (23) aufweist, die in der der Auslassöffnung (14) abgewandten Richtung über die Einlassstutzen (20a, 20b) hervorsteht.

12. Abgabeeinrichtung mit wenigstens zwei miteinander verbundenen Behältern (4a, 4b), die einen gemeinsamen Auslassbereich mit Auslassstutzen (6a, 6b) für jeden der Behälter (4a, 4b) aufweisen, und einem lösbar mit dem Auslassbereich verbindbaren Mischer (3), insbesondere nach einem der vorhergehenden Ansprüche, der ein Ankopplungselement (13) mit Einlassstutzen (20a, 20b), die jeweils mit einem Auslassstutzen (6a, 6b) verbindbar sind, ein Mischergehäuse (11) und ein in dem Mischergehäuse (11) aufgenommenes Mischerelement (12) aufweist, wobei der Auslassbereich der Behälter (4a, 4b) einen Innengewindeabschnitt (9) zur Verbindung mit einem Außengewindeabschnitt (17) des Mischergehäuses (11) aufweist, **dadurch gekennzeichnet, dass** der Auslassbereich der Behälter (4a, 4b) eine Platte (7) aufweist, in der die Auslassstutzen (6a, 6b) bündig abschließen, wobei an die Platte (7) ein ringförmiger Kragen (8) anschließt, in dem der Innengewindeabschnitt (9) ausgebildet ist.

13. Abgabeeinrichtung nach Anspruch 12, **dadurch gekennzeichnet, dass** der Auslassbereich der Behälter (4a, 4b) oder das Ankopplungselement (13) des Mischers (3) eine sich parallel zu den Einlassstutzen (20a, 20b) oder den Auslassstutzen (6a, 6b) erstreckende Positionierungszunge (23) aufweist, und dass in dem Ankopplungselement (13) des Mischers (3) bzw. in dem Auslassbereich der Behälter (4a, 4b) eine Öffnungskontur (10) zur Aufnahme der Positionierungszunge (23) vorgesehen ist.

14. Abgabeeinrichtung nach Anspruch 13, **dadurch gekennzeichnet,**
**dass** die Positionierungszunge (23) in der der Auslassöffnung (14) abgewandten Richtung derart über die Einlassstutzen (20a, 20b) hervorsteht, dass die Einlassstutzen (20a, 20b) und die Auslassstutzen (6a, 6b) erst dann miteinander in Eingriff kommen, wenn die Positionierungszunge (23) zumindest bereichsweise in der Öffnungskontur (10) aufgenommen ist, und/oder
**dass** die Positionierungszunge (23) und die Öffnungskontur (10) derart gestaltet sind, dass die Positionierungszunge (23) nur in exakt einer Stellung in die Öffnungskontur (10) eingebracht werden kann, und/oder
**dass** die Positionierungszunge (23) trichterförmig in der Öffnung (10) gleitend geführt ist, wenn die Auslassstutzen (6a, 6b) mit den Einlassstutzen (20a, 20b) dichtend ineinander geschoben werden.

15. Abgabeeinrichtung nach einem der Ansprüche 12 bis 14, **dadurch gekennzeichnet, dass** in der Platte (7) eine zentrale Öffnung (7a) zur Aufnahme des Mischerelements (12) vorgesehen ist, und/oder in der Platte (7) Rippen (33) ausgebildet sind.

## Claims

1. A mixer with a coupling element (13) having inlet ports (20a, 20b), a mixer housing (11) that is rotatable relative to the coupling element (13) and features an outlet opening (14) and an opposite inlet end, in which the coupling element (13) is accommodated, and a mixer element (12) that is accommodated in the mixer housing (11) and defines a longitudinal axis of the mixer, wherein the inlet end of the mixer housing (11) features an external thread (17) for being connected to a cartridge, **characterized in that** the coupling element (13) features a positioning tab (23) that extends parallel to the inlet ports (20a, 20b) and protrudes over the inlet ports (20a, 20b) in the direction facing away from the outlet opening (14).

2. The mixer according to claim 1, **characterized in that** the coupling element (13) features sealing means (25a, 25b, 25c) on its side facing the outlet opening (14).

3. The mixer according to claim 1 or 2, **characterized in that** the coupling element (13) features two annular projections (25a, 25b) on its side facing the outlet opening (14), wherein a circumferential groove (25c) is formed between said annular projections, and wherein an annular projection (26) of the mixer housing (11) engages into said circumferential groove in a sealing fashion.

4. The mixer according to one of the preceding claims, **characterized in that** the inlet ports (20a, 20b) of the coupling element (13) form channels that extend parallel to the longitudinal axis of the mixer (3) and respectively lead into a mixing chamber formed by the mixer housing (11) via at least one radial opening (21a, 21b).

5. The mixer according to claim 4, **characterized in that** the cross section of at least one of the openings (21a) leading into the mixing chamber is reduced by means of a partition (22).

6. The mixer according to one of the preceding claims, **characterized in that** the positioning tab (23) is tapered in the direction facing away from the outlet opening (14).

7. The mixer according to one of the preceding claims, **characterized in that** the coupling element (13) features at least one snap-in projection (16) that protrudes radially outward and engages into a radial groove (15) in the inlet end of the mixer housing (11).

8. The mixer according to one of the preceding claims, **characterized in that** the coupling element (13) is held in the mixer housing (11) such that it is freely rotatable and, if applicable, axially displaceable parallel to the longitudinal axis of the mixer (3) by a limited distance.

9. The mixer according to one of the preceding claims, **characterized in that** the coupling element (13) features a bearing bush (24), in which the mixer element (12) is supported in a rotatable and sealed fashion.

10. The mixer according to claim 9, **characterized in that** bayonet-type fastening means, in particular radially protruding bayonet lugs, are provided on the mixer housing (11).

11. The mixer according to claim 9 or 10, **characterized in that** the coupling element (13) features a positioning tab (23) that extends parallel to the inlet ports (20a, 20b) and protrudes over the inlet ports (20a, 20b) in the direction facing away from the outlet opening (14).

12. A dispensing device with at least two interconnected containers (4a, 4b) that feature a common outlet region with outlet ports (6a, 6b) for each of the containers (4a, 4b) and a mixer (3), in particular according to one of the preceding claims, that can be separably connected to the outlet region and features a coupling element (13) with inlet ports (20a, 20b) that can be respectively connected to an outlet port (6a, 6b), a mixer housing (11) and a mixer element (12) accommodated in the mixer housing (11), wherein the outlet region of the containers (4a, 4b) features an internal thread section (9) for being connected to an external thread section (17) of the mixer housing (11), **characterized in that** the outlet region of the containers (4a, 4b) features a plate (7), in which the outlet ports (6a, 6b) end in a flush fashion, wherein an annular collar (8) with the internal thread section (9) realized therein is connected to the plate (7).

13. The dispensing device according to claim 12, **characterized in that** the outlet region of the containers (4a, 4b) or the coupling element (13) of the mixer (3) features a positioning tab (23) that extends parallel to the inlet ports (20a, 20b) or the outlet ports (6a, 6b), and **in that** an opening contour (10) for receiving the positioning tab (23) is respectively provided in the coupling element (13) of the mixer (3) or in the outlet region of the containers (4a, 4b).

14. The dispensing device according to claim 13, **characterized in that** the positioning tab (23) protrudes over the inlet ports (20a, 20b) in the direction facing away from the outlet opening (14) in such a way that the inlet ports (20a, 20b) and the outlet ports (6a, 6b) are not engaged with one another until the positioning tab (23) is at least sectionally received in the opening contour (10) and/or
that the positioning tab (23) and the opening contour (10) are realized in such a way that the positioning tab (23) can only be inserted into the opening contour (10) in exactly one position and/or
that the positioning tab (23) is slidingly guided in the opening (10) in a funnel-shaped fashion when the outlet ports (6a, 6b) and the inlet ports (20a, 20b) are pushed into one another in a sealing fashion.

15. The dispensing device according to one of claims 12 - 14, **characterized in that** the plate (7) is provided with a central opening (7a) for receiving the mixer element (12) and/or
ribs (33) are realized in the plate (7).

## Revendications

1. Mélangeur avec un élément d'accouplement (13) avec des tubulures d'admission (20a, 20b), un boîtier de mélangeur (11) rotatif par rapport à l'élément d'accouplement (13), lequel comporte une ouverture d'évacuation (14) et une extrémité d'admission opposée, dans laquelle est reçu l'élément d'accouplement (13), et avec un élément de mélange (12) reçu dans le boîtier de mélangeur (11) et définissant un axe longitudinal du mélangeur, dans lequel l'extrémité d'admission du boîtier de mélangeur (11) comporte un filet extérieur (17) destiné à l'assemblage avec une cartouche, **caractérisé en ce que** l'élément d'accouplement (13) comporte une languette de positionnement (23) s'étendant parallèlement aux tubulures d'admission (20a, 20b), laquelle fait saillie au-delà des tubulures d'admission (20a, 20b) dans la direction opposée à l'ouverture d'évacuation (14).

2. Mélangeur selon la revendication 1, **caractérisé en ce que** l'élément d'accouplement (13) comporte des moyens d'étanchéité (25a, 25b, 25c) sur son côté tourné vers l'ouverture d'évacuation (14).

3. Mélangeur selon la revendication 1 ou 2, **caractérisé en ce que** l'élément d'accouplement (13) comporte des saillies (25a, 25b) sur son côté tourné vers l'ouverture d'évacuation (14), entre lesquelles est formée une rainure périphérique (25c) dans laquelle s'engage de façon étanche une saillie annulaire (26) du boîtier de mélangeur (11).

4. Mélangeur selon l'une des revendications précédentes, **caractérisé en ce que** les tubulures d'admission (20a, 20b) de l'élément d'accouplement (13) forment des canaux s'étendant parallèlement à l'axe longitudinal du mélangeur (3), lesquels débouchent respectivement dans une chambre de mélange formée par le boîtier de mélangeur (11), par le bais d'au moins une ouverture radiale (21a, 21b).

5. Mélangeur selon la revendication 4, **caractérisé en ce que** la section transversale d'au moins l'une des ouvertures (21a) débouchant sur la chambre de mélange est rétrécie par une cloison (22).

6. Mélangeur selon l'une des revendications précédentes, **caractérisé en ce que** la languette de positionnement (23) s'affine dans la direction opposée à l'ouverture d'évacuation (14).

7. Mélangeur selon l'une des revendications précédentes, **caractérisé en ce que** l'élément d'accouplement (13) comporte au moins une saillie d'encliquetage (16) faisant saillie radialement vers l'extérieur, laquelle s'engage dans une rainure radiale (15) dans l'extrémité d'admission du boîtier de mélangeur (11).

8. Mélangeur selon l'une des revendications précédentes, **caractérisé en ce que** l'élément d'accouplement (13) est maintenu libre en rotation dans le boîtier de mélangeur (11) et, le cas échéant, de façon déplaçable sur une course limitée dans une direction axiale parallèle à l'axe longitudinal du mélangeur (3).

9. Mélangeur selon l'une des revendications précédentes, **caractérisé en ce que** l'élément d'accouplement (13) comporte une douille de palier (24) dans laquelle l'élément de mélange (12) est monté de façon rotative et étanche.

10. Mélangeur selon la revendication 9, **caractérisé en ce que** des moyens de fixation à baïonnette sont prévus sur le boîtier de mélangeur (11), en particulier des pattes à baïonnette faisant saillie radialement.

11. Mélangeur selon la revendication 9 ou 10, **caractérisé en ce que** l'élément d'accouplement (13) comporte une languette de positionnement (23) s'étendant parallèlement aux tubulures d'admission (20a, 20b), laquelle fait saillie au-delà des tubulures d'admission (20a, 20b) dans la direction opposée à l'ouverture d'évacuation (14).

12. Dispositif de distribution avec au moins deux récipients (4a, 4b) reliés l'un à l'autre, lesquels présentent une région d'évacuation commune avec des tubulures d'évacuation (6a, 6b) pour chaque récipient (4a, 4b), et avec un mélangeur (3) apte à être raccordé de façon amovible à la région d'évacuation, en particulier selon l'une des revendications précédentes, lequel comporte un élément d'accouplement (13) avec des tubulures d'admission (20a, 20b) susceptibles d'être reliées respectivement à une tubulure d'évacuation (6a, 6b), un boîtier de mélangeur (11) et un élément de mélange (12) reçu à l'intérieur du boîtier de mélangeur (11), dans lequel la région d'évacuation des récipients (4a, 4b) comporte une partie intérieure filetée (9) destinée à être reliée à une partie extérieure filetée (17) du boîtier de mélangeur (11), **caractérisé en ce que** la région d'évacuation des récipients (4a, 4b) présente une plaque (7) dans laquelle se terminent les tubulures d'évacuation (6a, 6b) en affleurement, et un col annulaire (8) dans lequel est formée la partie intérieure filetée (9) prolonge la plaque.

13. Dispositif de distribution selon la revendication 12, **caractérisé en ce que** la région d'évacuation des récipients (4a, 4b) ou l'élément d'accouplement (13) du mélangeur (3) présente une languette de positionnement (23) s'étendant parallèlement aux tubulures d'admission (20a, 20b) ou aux tubulures d'évacuation (6a, 6b), et **en ce qu'**un contour d'ouverture (10) pour la réception de la languette de positionnement (23) est prévu dans l'élément d'accouplement (13) du mélangeur (3) ou dans la région d'évacuation des récipients (4a, 4b).

14. Dispositif de distribution selon la revendication 13, **caractérisé en ce que** la languette de positionnement (23) fait saillie au-delà des tubulures d'admission (20a, 20b) dans la direction opposée à l'ouverture d'évacuation (14), **en ce que** les tubulures d'admission (20a, 20b) et les tubulures d'évacuation (6a, 6b) viennent en prise les unes avec les autres seulement une fois que la languette de positionnement (23) est au moins partiellement reçue dans le contour d'ouverture (10), et/ou
**en ce que** la languette de positionnement (23) et le contour d'ouverture (10) sont conçus de manière à ce que la languette de positionnement (23) ne puisse être insérée que dans une seule position dans le contour d'ouverture (10), et/ou
**en ce que** la languette de positionnement (23) est guidée de façon coulissante en forme d'entonnoir dans l'ouverture (10) tandis que les tubulures d'évacuation (6a, 6b) et les tubulures d'admission (20a, 20b) sont enfoncées fermement les unes dans les autres.

15. Dispositif de distribution selon l'une des revendications 12 à 14, **caractérisé en ce qu'**une ouverture centrale (7a) destinée à recevoir l'élément de mélange (12) est prévue dans la plaque (7), et/ou
**en ce que** des nervures (33) sont formées dans la plaque (7).
